# EUROPÄISCHE PATENTSCHRIFT

(11) **EP 1 535 650 B1**
(45) Veröffentlichungstag und Bekanntmachung des Hinweises auf die Patenterteilung: **11.04.2007**
(21) Anmeldenummer: 05002889.3
(22) Anmeldetag: 25.02.1999
(51) Int. Cl.: A63B 71/14, A41D 19/02

(54) **Torwarthandschuh mit Daumen-Latexansatzlage**
Goalkeeper glove with thumb provided with a latex covering
Gant de gardien de but pourvu d'une protection en latex pour le pouce

(30) Priorität: 11.01.1999 DE 29900293 U
(43) Veröffentlichungstag der Anmeldung: 01.06.2005
(62) Teilanmeldung aus: 99103656.7
(73) Patentinhaber: Hochmuth, Peter, 91757 Treuchtlingen (DE)
(72) Erfinder: Hochmuth, Peter, 91757 Treuchtlingen (DE)
(74) Vertreter: Schröer, Gernot H.

(56) Entgegenhaltungen:
- DE-U1- 9 318 227
- DE-U1- 29 818 597

## Beschreibung

Die Erfindung betrifft einen Torwarthandschuh mit Daumen-Latexansatzlage.

Bei einem durch die Praxis bekannten Torwarthandschuh bildet ein Daumen einen ballenseitigen Längsbereich und einen zwickelseitigen Längsbereich, die an einem Kuppenbereich ineinander übergehen, wobei ein Innhand-Daumenteil an der Außenseite von einer Latexlage bedeckt ist, die um den zwickelseitigen Längsbereich herumgebogen in eine oberhandseitige Latexansatzlage übergeht, und wobei ein oberhandseitiges Daumen-Lederstück mit der Latexansatzlage entlang deren freien Rand mittels Naht verbunden ist und mit dem Innenhand-Daumenteil entlang dem ballenseitigen Längsbereich mittels Naht verbunden ist. Das oberhandseitige Daumen-Lederstück und die oberhandseitige Latexansatzlage sind entlang dem vernähten freien Rand, auch im Kuppenbereich, nach innen mit Randstreifen umgeschlagen, so dass die Naht verdeckt ist. Aufgrund dieser Gestaltung wirkt der Daumen von außen gesehen unschön, ist die Herstellung des Daumens aufwendig und stören die umgeschlagenen Randstreifen des Daumen-Lederstücks und der Latexansatzlage im Inneren des Daumens den Handschuh-Benutzer, der seinen Hand-Daumen im Torwarthandschuh-Daumen stecken hat.

Aus *DE 93 18 227 U1* ist ein Sporthandschuh, insbesondere ein Torwarthandschuh, bekannt mit einem im wesentlichen die Handinnenfläche bedeckenden ersten Zuschnitt, einem zumindest teilweise die Handaußenflächen bedeckenden zweiten Zuschnitt und einem im wesentlichen die Außenfläche des Daumens bedeckenden Daumenteil, wobei der zweite Zuschnitt und das Daumenteil einstückig ausgebildet sind und wobei der die dem Zeigefinger zugewandte Außenfläche des Daumens teilweise bedeckende Handschuhteil einstückig mit dem ersten Zuschnitt ausgebildet ist. Der erste Zuschnitt weist eine Innenfläche der Finger einer Hand auf und besteht aus einem bielastischen Trägermaterial aus Baumwolle und Elastomer. Die außenliegende Seite ist mit einer Naturkautschukkaschierung versehen. Die beiden Zuschnitte sind im Bereich des Mittelfingers und des Ringfingers über Seitenstreifen und im übrigen unmittelbar miteinander vernäht.

Eine Aufgabe der Erfindung ist es daher, einen Torwarthandschuh zu schaffen, bei dem umgeschlagene Randstreifen bei der Vernähung des Daumenstücks mit der Latexansatzlage vermieden sind. Diese Aufgabe wird gelöst durch einen Torwarthandschuh mit den Merkmalen des Patentanspruchs 1.

Bei dem erfindungsgemäßen Torwarthandschuh sind die Randstreifen bei der Vernähung des Daumenstücks mit der Lederansatzlage einander überlappend aneinanderliegend vorgesehen. Dies ist für den Hand-Daumen des Benutzers des Torwarthandschuhs angenehm, vereinfacht die Herstellung des Daumens und gibt dem Daumen nach außen hin ein schöneres Aussehen. Die dem freien Rand zugeordnete Naht ist nach außen hin sichtbar.

Besonders zweckmäßig und vorteilhaft ist es, wenn die Latexansatzlage gegenüber einer Geraden von der am Kuppenbereich befindlichen Stelle der Latexansatzlage zu dem am zwickelseitigen Längsbereich befindlichen Stellen der Latexansatzlage einen vorspringenden Bereich bildet, dessen freier Rand in einem geschwungenen Bogen verläuft. Der freie Rand läuft also nicht in zwei geraden, zueinander gewinkelten Randstücken, sondern in dem geschwungenen Bogen. Der Randverlauf im geschwungenen Bogen sieht schöner aus und lässt sich mit nach innen umgeschlagenen Randstreifen nur höchst schwierig herstellen.

Besonders zweckmäßig und vorteilhaft ist es sodann, wenn die Latexansatzlage sich von der Herumbiegung am zwickelseitigen Längsbereich in Richtung zum ballenseitigen Längsbereich über die Mitte der Breite der Oberhandseite hinaus erstreckt. Dies verbessert das äußere Aussehen des Daumens und die Wirkung der Latexansatzlage. Wenn man der Oberhandseite des Daumens eine in dessen Längsrichtung verlaufende Mittellinie zuordnet, dann liegt der freie Rand zwischen der am Kuppenbereich befindlichen Stelle und der am zwickelseitigen Längsbereich befindlichen Stelle über den größeren Teil seiner Länge jenseits der Mittellinie.

Besonders zweckmäßig und vorteilhaft ist es auch, wenn das oberhandseitige Daumenstück angenäht ist an einem Zwischenstreifen zwischen einem Oberhandteil und einem Innenhandteil des Torwarthandschuhs. Dies vereinfacht die Fertigung des Daumens, dessen Latexlage an dem Innenhand-Daumenteil in der Regel mit einer Innenhandteil-Latexlage einstückig ist.

Besonders zweckmäßig und vorteilhaft ist es weiterhin, wenn die Latexlage des Innenhand-Daumenteils und die daran befindliche Latexansatzlage einstückig sind mit einer Innenhandteil-Latexlage, die eine äußere Zeigefingerkante bildet, die über einen Übergang in den freien Rand der Latexansatzlage übergeht, und dass der Übergang eine Aussparung begrenzt, die gegenüber der äußeren Zeigefingerkante nur schwach geneigt angeordnet ist, gegenüber ihrer Länge schmal ist und in ihrer zur Zeigefingerkante rechtwinkeligen Erstreckung in die Innenhandteil-Latexlage kurz ist. Dies verdeutlicht den Zuschnitt der Gesamt-Latexlage, welche das Innenhandteil, das Innenhand-Daumenteil und die Ansatzlage einstückig bildet.

In der Zeichnung ist eine bevorzugte Ausführungsform der Erfindung dargestellt und zeigt
- FIG 1: einen Zuschnitt einer Gesamt-Latexlage eines Torwarthandschuhs mit Daumen-Latexansatzlage,
- FIG 2: die Oberhandseite des Daumens des Torwarthandschuhs gemäß FIG 1,
- FIG 3: die Innenhandseite des Daumens des Torwarthandschuhs gemäß FIG 1 und
- FIG 4: schematisch einen Schnitt über die Breite des Daumens des Torwarthandschuhs gemäß FIG 1.

Der Torwarthandschuh gemäß Zeichnung besitzt eine Innenhandteil-Latexlage 1, die gemäß FIG 1 vier Fingerbereiche 2 und einen Tellerbereich 3 bildet und auch in ein Daumenteil 4 übergeht, das seinerseits in eine Latexansatzlage 5 übergeht. Die Latexansatzlage 5 bildet einen freien Rand 6, der in einen Übergang 7 übergeht, der seinerseits in eine gerade Zeigefingerkante 15 übergeht. Der Übergang 7 begrenzt eine U-förmige Aussparung 8, deren Mittellinie mit einer Verlängerung der Zeigefingerkante 15 einen Winkel ≤ 45° begrenzt, deren Länge in Richtung der U-Schenkel gering ist und deren Breite quer zu den U-Schenkeln ebenfalls gering ist.

Gemäß FIG 2 und 3 ist das innenhandseitige Daumenteil 4 der Latexlage 1 mit einem oberhandseitigen Daumenstück, insbesondere einem Daumen-Lederstück 9, durch eine Naht 10 verbunden, wobei ein ballenseitiger Längsbereich 11 gebildet ist, der in einen Kuppenbereich 12 übergeht. Die Latexansatzlage 5 bildet an einem zwickelseitigen Längsbereich 13 eine Herumbiegung 14. Die Naht 10 erstreckt sich auch auf den Kuppenbereich 12 und erfasst dort auch die Ansatzlage 5. Diese Latexansatzlage 5 ist entlang dem freien Rand 6 mittels einer Naht 16 mit dem Daumenstück 9 verbunden. Der freie Rand 6 bildet einerseits einen geschwungenen Bogen und erstreckt sich auch auf den Kuppenbereich 12. Die Ansatzlage 5 bildet gegenüber einer gestrichelt gezeigten Geraden 17 einen vorspringenden Bereich 18. Die Mitte der Breite des Daumens an der Oberhandseite ist in FIG 2 durch eine gestrichelt gezeigte Mittellinie 19 angegeben.

Gemäß FIG 4 ist das Daumen-Lederstück 9 mit dem Daumenteil 4 für die Naht 10 flach auf flach aufeinandergelegt. Das Daumen-Lederstück 9 ist andererseits mit der Ansatzlage 5 für die Naht 16 flach auf flach aufeinandergelegt. Die Latexlage ist in nicht gezeigter Weise stets an einer Schaumstoffschicht vorgesehen, die ihrerseits an einer Gewebeträgerschicht angebracht ist. FIG 3 lässt einen Zwischenstreifen 20 erkennen, der auf der Seite der Zeigefingerkante 15 das Oberhandteil und das Innenhandteil des Torwarthandschuhs in an sich bekannter Weise verbindet und an dem auch das Daumen-Lederstück 9 angenäht ist.

## Patentansprüche

1. Torwarthandschuh mit Daumen-Latexansatzlage,
a) bei dem ein Daumen einen ballenseitigen Längsbereich und einen zwickelseitigen Längsbereich bildet, die an einem Kuppenbereich ineinander übergehen,
b) bei dem ein Innenhand-Daumenteil an der Außenseite von einer Latexlage bedeckt ist, die um den zwickelseitigen Längsbereich herumgebogen in eine oberhandseitige Latexansatzlage übergeht,
c) bei dem ein oberhandseitiges Daumenstück mit der Latexansatzlage entlang deren freien Rand mittels Naht verbunden ist und mit dem Innenhand-Daumenteil entlang dem ballenseitigen Längsbereich mittels Naht verbunden ist,
d) wobei das oberhandseitige Daumenstück (9) und die oberhandseitige Latexansatzlage (5) entlang dem vernähten (16) freien Rand (6), auch im Kuppenbereich (12), flach auf flach aufeinandergelegt sind,
e) wobei die Latexlage des Innenhand-Daumenteils (4) und die daran befindliche Latexansatzlage (5) einstückig sind mit einer Innenhandteil-Latexlage (1), die eine äußere Zeigefingerkante (15) bildet, die über einen Übergang (7) in den freien Rand (6) der Latexansatzlage (5) übergeht,
f) wobei der Übergang (7) eine U-förmige Aussparung (8) begrenzt, die gegenüber der äußeren Zeigefingerkante (15) nur schwach geneigt angeordnet ist, gegenüber ihrer Länge schmal ist und in ihrer zur Zeigefingerkante (15) rechtwinkeligen Erstreckung in die Innenhandteil-Latexlage (1) kurz ist.

2. Torwarthandschuh nach Anspruch 1, **dadurch gekennzeichnet, dass** die Latexansatzlage (5) gegenüber einer Geraden (17) von der am Kuppenbereich (12) befindlichen Stellen der Latexansatzlage (5) zu der am zwickelseitigen Längsbereich (13) befindlichen Stelle der Latexansatzlage (5) einen vorspringenden Bereich (18) bildet, dessen freier Rand (6) in einem geschwungenen Bogen verläuft.

3. Torwarthandschuh nach Anspruch 1 oder 2, bei dem das oberhandseitige Daumenstück (9) angenäht ist an einem Zwisehenstreifen (20) zwischen einem Oberhandteil und einem Innenhandteil des Torwarthandschuhs.

4. Torwarthandschuh nach Anspruch 3, bei dem der Zwischenstreifen (20) das Oberhandteil und das Innenhandteil auf der Seite der Zeigefingerkante (15) verbindet.

5. Torwarthandschuh nach einem der vorhergehenden Ansprüche, bei dem der zwickelseitige Längsbereich (13) des Daumens in einen U-Schenkel der U-förmigen Aussparung (8) übergeht und dieser U-Schenkel kürzer ist als der andere U-Schenkel.

6. Torwarthandschuh nach einem der vorhergehenden Ansprüche, bei dem der zwickelseitige Längsbereich (13) des Daumens zur Zeigefingerkante (15) im Wesentlichen rechtwinkelig angeordnet ist.

7. Torwarthandschuh nach einem der vorhergehenden Ansprüche, bei dem das oberhandseitige Daumenstück ein Daumen-Lederstück ist.

## Claims

1. Goalkeeper glove with thumb latex covering,
a) in which a thumb forms a ball-side longitudinal region and a gusset-side longitudinal region, which merge into one another at a tip region,
b) in which an inner-hand thumb part is covered on the outer side by a latex layer, which merges into an upper hand-side latex covering bent around the gusset-side longitudinal region,
c) in which an upper hand-side thumb piece is joined to the latex covering along its free edge by means of a seam and is joined to the inner-hand thumb part along the ball-side longitudinal region by means of a seam,
d) wherein the upper hand-side thumb piece (9) and the upper hand-side latex covering (5) are placed one on another flat on flat along the stitched (16) free edge (6), even in the tip region (12),
e) wherein the latex layer of the inner-hand thumb part (4) and the latex covering (5) situated thereon are integral with an inner-hand part latex layer (1), which forms an outer index finger edge (15), which merges into the free edge (6) of the latex covering (5) via a transition (7),
f) wherein the transition (7) defines a U-shaped recess (8), which is arranged only at a slight angle with respect to the outer index finger edge (15), is narrow with respect to its length and is short in its extension into the inner-hand part latex layer (1) at right-angles to the index finger edge (15).

2. Goalkeeper glove according to claim 1, **characterised in that** the latex covering (5) forms a projecting region (18) with respect to a straight line (17) from the points of the latex covering (5) situated on the tip region (12) to the point of the latex covering (5) situated on the gusset-side longitudinal region (13), the free edge (6) of the projecting region (18) running in a curved line.

3. Goalkeeper glove according to claim 1 or 2, in which the upper hand-side thumb piece (9) is sewn on an intermediate strip (20) between an upper-hand part and an inner-hand part of the goalkeeper glove.

4. Goalkeeper glove according to claim 3, in which the intermediate strip (20) joins the upper-hand part and the inner-hand part on the side of the index finger edge (15).

5. Goalkeeper glove according to one of the preceding claims, in which the gusset-side longitudinal region (13) of the thumb merges into a U limb of the U-shaped recess (8) and this U limb is shorter than the other U limb.

6. Goalkeeper glove according to one of the preceding claims, in which the gusset-side longitudinal region (13) of the thumb is arranged essentially at right-angles to the index finger edge (15).

7. Goalkeeper glove according to one of the preceding claims, in which the upper hand-side thumb piece is a leather thumb piece.

## Revendications

1. Gant de gardien de but pourvu d'une protection en latex pour le pouce,
a) où un pouce forme une zone longitudinale côté éminence et une zone longitudinale côté coin, qui se rejoignent à une zone de bout,
b) où une partie de pouce de main intérieure est recouverte au côté extérieur par une couche de latex qui, en étant courbée autour de la zone longitudinale côté coin, rejoint une protection en latex côté supérieur de la main,
c) où une pièce de pouce côté supérieur de la main est reliée à la protection en latex le long de son bord libre par une couture et est reliée à la partie de pouce à l'intérieur de la main le long de la zone longitudinale côté éminence par une couture,
d) où la pièce de pouce (9) sur le côté supérieur de la main et la protection en latex (5) sur le côté supérieur de la main sont posées plat à plat le long du bord libre (6) cousu (16), également dans la zone de bout (12),
e) où la couche de latex de la partie de pouce (4) au côté intérieur de la main et la protection en latex (5) se trouvant à celle-ci sont réalisées en une pièce avec la couche de latex (1) sur le côté intérieur de la main, qui forme un bord d'index extérieur (15) qui rejoint par une transition (7) le bord libre (6) de la protection en latex (5),
f) où la transition (7) délimite un évidement en forme de U (8) qui, par rapport au bord d'index extérieur (15) est seulement faiblement incliné, est étroit par rapport à sa longueur et est court dans son extension à angle droit au bord de l'index (15) dans la couche de latex (1) au côté de la partie intérieure de la main.

2. Gant de gardien de but selon la revendication 1, **caractérisé en ce que** la protection de latex (5) forme par rapport à une droite (17) de l'emplacement de la protection en latex (5) se trouvant à la zone de bout (12) relativement à l'emplacement de la protection en latex (5) se trouvant à la zone longitudinale côté coin (13) une zone saillante (18) dont le bord libre (6) s'étend selon un arc courbé.

3. Gant de gardien de but selon la revendication 1 ou 2, où la pièce de pouce (9) au côté supérieur de la main est cousue sur une bande intermédiaire (20) entre la partie supérieure de la main et une partie intérieure de la main du gant de gardien de but.

4. Gant de gardien de but selon la revendication 3, où la bande intermédiaire (20) relie la partie supérieure de la main et la partie intérieure de la main sur le côté du bord de l'index (15).

5. Gant de gardien de but selon l'une des revendications précédentes, où la zone longitudinale côté coin (13) du pouce rejoint une branche en U de l'évidement en forme de U (8), et cette branche en U est plus courte que l'autre branche en U.

6. Gant de gardien de but selon l'une des revendications précédentes, où la zone longitudinale côté coin (13) du pouce est disposée relativement au bord de l'index (15) sensiblement selon un angle droit.

7. Gant de gardien de but selon l'une des revendications précédentes, où la pièce de pouce côté supérieur de la main est une pièce de pouce en cuir.
